# EUROPÄISCHE PATENTSCHRIFT

(11) **EP 0 493 315 B1**
(45) Veröffentlichungstag und Bekanntmachung des Hinweises auf die Patenterteilung: **22.03.1995**
(21) Anmeldenummer: 91810935.6
(22) Anmeldetag: 02.12.1991
(51) Int. Cl.: F01C 19/00, F01C 21/10

(54) **Abdichtung**
Sealing
Elément d'étanchéité

(30) Priorität: 28.12.1990 CH 4138/90
(43) Veröffentlichungstag der Anmeldung: 01.07.1992
(73) Patentinhaber: TES WANKEL, TECHNISCHE FORSCHUNGS- UND ENTWICKLUNGSSTELLE LINDAU GmbH, D-88131 Lindau (DE)
(72) Erfinder: Obrist, Frank, A-6850 Dornbirn (AT); Kuhn, Peter, W-6940 Weinheim (DE); Frey, Michael, W-8900 Lindau (DE)
(74) Vertreter: Quehl, Horst Max, Dipl.-Ing.

(56) Entgegenhaltungen:
- EP-A- 0 101 345
- EP-A- 0 109 823
- EP-A- 0 267 559
- DE-A- 3 326 852
- FR-A- 1 105 103
- GB-A- 2 131 487

## Beschreibung

Die Erfindung betrifft eine Abdichtung zwischen relativ zueinander bewegten Teilen gemäss dem Oberbergriff des Patentanspruchs 1.

Abdichtungen dieser Art sind beispielsweise bekannt durch die DE-A-33 26 852, die DE-A- 36 21 178, die EP-A-0 109 823 und die EP-A-0 267 559. Ihre Kunststoffschicht soll durch Einschleifen der Teile aneinander eine selbsttätige Ausbildung eines möglichst engen Dichtspaltes ermöglichen. Bei Verwendung einer Kunststoffschicht mit Schaumstoffstruktur, ergeben sich dabei nach aussen offene Vertiefungen, die die Form von teilweise abgeschnittenen Blasen der Schaumkunststoffstruktur aufweisen. Dieser Literatur ist zu entnehmen, dass Schwierigkeiten bestehen, eine Ablösung der Kunststoffschicht durch Fliehkräfte zu verhindern und dass eine ausreichend dünnere Schicht andererseits nicht ausreicht, um die aufgrund von Fertigungstoleranzen erforderlichen Spalte zu überbrücken und ein Einlaufen auf der gesamten, gewünschten Oberfläche zu ermöglichen.

Durch die EP-A-0 267 559 wird zur Vermeidung des Problems der Ablösung durch Fliehkraft vorgeschlagen, die in einer Form aufgebrachte Kunststoffbeschichtung möglichst nur an nach innen gerichteten Flächen einer Rotationsmaschine vorzusehen, so dass die Fliehkräfte eine Anpressung der Kunststoffschicht bewirken.

Bei den bekannten Abdichtungen der genannten Art ergibt sich der weitere Nachteil, dass bei ihrer Anwendung an Maschinen mit wechselnden Temperaturbelastungen, z.B. für die Aufladung von Verbrennungskraftmaschinen, sich die angestrebten engen Dichtspalte aufgrund der thermischen Isolationswirkung der porösen Kunststoffschicht nicht erzielen lassen. Diese Isolationswirkung führt dazu, dass das die Kunststoffschicht tragende Teil den beim Inbetriebsetzen der Maschine und nach ihrem Abschalten auftretenden Wärmedehnungen des angrenzenden anderen Teils nicht verzögerungsfrei folgen kann. Bei einer Rotationmaschine kühlt sich somit das umschliessende Gehäuse zuerst ab und schrumpft sich somit auf den noch heissen, eingeschlossenen Läufer auf, so dass dessen Kunststoffschicht übermässig abgeschliffen bzw. abgerieben wird. Beim Aufwärmen der Maschine dehnt sich anschliessend das Gehäuse zuerst aus, so dass sich gegenüber dem noch kalten Läufer entsprechend breite Spalte an der Abdichtung ergeben.

Der Erfindung liegt die Aufgabe zugrunde, eine Abdichtung der genannten Art zu finden, die sich leicht herstellen lässt, die enge Dichtspalte ermöglicht und die eine grundsätzlich verbesserte zuverlässige Wirkung aufweist. Die Lösung dieser Aufgabe erfolgt erfindungsgemäss aufgrund der kennzeichnenden Merkmale des Patentanspruchs 1. Anspruch 8 Kennzeichnet die Verwendung solcher Abdichtungen bei einer Rotationskolbenmaschine.

Die Herstellung der Kunststoffschicht der erfindungsgemässen Abdichtung erfolgt durch Aufschäumen einer Kunststoffschicht und anschliessendes Reduzieren der Dicke der Kunststoffschicht durch Abtragen so weit, bis die an die Grundfläche angrenzenden Blasen Vertiefungen bilden, die nach aussen geöffnet sind.

Der Erfindung liegt die Erkenntnis zugrunde, dass die an die Grundfläche angrenzenden Blasen einer an dieser aufgeschäumten Kunststoffschicht im wesentlichen alle den gleichen sehr geringen Abstand von der Grundfläche haben, so dass die sich nach dem Abtragen eines Teils der Schicht ergebenden zahlreichen Vertiefungen eine die Wärmeübertragung begünstigende offene Verbindung zumindest bis nahe an die Grundfläche bilden.

Die starke Isolationswirkung eines geschäumten Kunststoffes wird somit vermieden, ohne dass auf das geringe spezifische Gewicht und die Möglichkeit des Einschleifens des angrenzenden Maschinenteiles an dieser Kunststoffschicht verzichtet werden muss.

Die im Verhältnis zur Dicke der Schicht geringe verbleibende Kunststoffmenge führt zu geringeren Zentrifugalkräften an der Kunststoffschicht und somit zu geringen Spannungen an ihrer Haftfläche , so dass die Gefahr eines Ablösens wesentlich verringert ist.

Weiterhin kann die Kunststoffschicht durch die Festlegung der Grösse der Blasen für die Ausbildung der Vertiefungen aufgrund der Wahl der hierfür erforderlichen bekannten verfahrenstechnischen Bedingungen so dick ausgeführt werden, dass sie nach der Montage des betreffenden Maschinenteils den fertigungstechnisch notwendigen Spalt an der Abdichtung anfänglich überbrückt, bis sich beim Einlaufen der Maschine und damit Einschleifen der Teile aneinander eine ideale Spaltbreite zwischen diesen Teilen ergibt. Dafür kann es vorteilhaft sein, einige Flächen der Gegeneingriffsteile oder Gegenabwälzteile abrasiv vorzubereiten. Das selbsttätige Einlaufen erfolgt in sehr kurzer Zeit, da nur die schmalen, membranartigen Trennwände zwischen den Vertiefungen mit linienförmigem Kontakt teilweise abradiert werden müssen. Eine Beschädigung der abrasiv wirkenden Flächen wird vermieden.

Weiterhin wird ein vorteilhafter Effekt erzielt, indem die Vertiefungen gemeinsam eine bienenwabenartige Oberflächenstruktur bilden und folglich eine wesentlich verbesserte Dichtwirkung im Dichtspalt durch den sich ergebenden Labyrintheffekt vorhanden ist.

Vorteilhaft wird die die Vertiefungen aufweisende Kunststoffschicht an den Oberflächenbereichen eines rotierenden Maschinenteils vorgesehen, an denen die Zentrifugalkraft vom Maschinenteil weggerichtet ist, so dass die Vertiefungen in Richtung der Zentrifugalkraft offen sind und Verunreinigungen aus ihnen herausgeschleudert werden. Dies erhöht die Zuverlässigkeit bzw. Dauerhaftigkeit der Abdichtung.

Vorteilhafte Ausgestaltungen und Anwendungen der Erfindung sind Gegenstand der abhängigen Patentansprüche und werden im folgenden anhand der Zeichnungen beispielhaft beschrieben. Es zeigen:
- Fig.1: eine vergrösserte Schnittdarstellung eines die Kunststoffschicht tragenden Bereiches eines Maschinenteiles, senkrecht zu dessen Oberfläche, mit teilweise abgetragener Schicht,
- Fig.2: eine Draufsicht auf den Bereich nach Fig.1,
- Fig.3: einen Querschnitt durch eine Drehkolbenmaschine, deren Innenläufer die Kunststoffschicht einer erfindungsgemässen Abdichtung aufweist,
- Fig.4: einen Längsschnitt der Maschine nach Fig.3 in einer die Drehachsen enthaltenden Ebene,
- Fig.5 bis Fig.7: Axialschnitte von Wellenabdichtungen gemäss der Erfindung,
- Fig.8: einen Axialschnitt einer vorbekannten Labyrinthdichtung,
- Fig.9: einen Querschnitt im Seitenwandbereich einer Drehkolbenmaschine des Typs der Fig.3 und 4,
- Fig.10: eine Darstellung entsprechend Fig.9 mit einer anderen Variante der Anordnung einer erfindungsgemässen Abdichtung,
- Fig.11: einen Querschnitt durch eine Drehkolbenmaschine des Typs ROOTS;
- Fig.12: einen Querschnitt durch einen Spiralverdichter ("G-Lader"), mit einer erfindungsgemässen Abdichtung und
- Fig.13: einen achsparallelen Schnitt durch einen Bereich des Spiralverdichters nach Fig.12.

Die schematischen Darstellungen der Fig.1 und 2 veranschaulichen den grundsätzlichen Aufbau der Kunststoffschicht 1 einer erfindungsgemässen Abdichtung, von der Anwendungsbeispiele in den Fig.3 bis 7 und 9 bis 13 gezeigt sind. Der rechte Teil der Darstellung zeigt eine auf dem Maschinenteil 2 aufgeschäumte Kunststoffschicht 3, in der die Blasen 4 theoretisch nach Art einer Kugelpackung angeordnet sind. Zu der Grundfläche 5, auf der die Kunststoffschicht 1 haftet, haben die Blasen 4 einer untersten Blasenschicht 6 den gleichen sehr geringen Abstand, der sich dadurch ergibt, dass die Blasenbildung auch angrenzend an diese Grundfläche 5 erfolgt. Dieser sehr geringe Abstand ist durch die dünne, eine Blase 4 umschliessende Kunststoffschicht 7 gegeben.

Im Gegensatz zu der regelmässigen Anordnung einer theoretischen Kugelpackung, befinden sich in einer praktisch ausgeführten aufgeschäumten Kunststoffschicht die über der untersten Blasenschicht angeordneten Blasen 4 nicht mehr im gleichen Abstand zu der Grundfläche 5, so dass es nur durch Aufschneiden der untersten Blasenschicht 6 möglich ist, eine regelmässige Anordnung von aneinandergrenzenden Vertiefungen 8 gleicher Tiefe herzustellen und somit eine bienenwabenartige Oberflächenstruktur entstehen zu lassen, wie sie Fig.2 gezeigt ist. Diese Oberflächenstruktur ist möglichst gleichmässig anzustreben, um im Dichtspalt einer erfindungsgemässen Abdichtung gleichmässig verteilt einen optimalen Labyrintheffekt zu erhalten. Auf rein mechanische Weise aus metallischem Material hergestellte bienenwabenartige Oberflächenstrukturen für Dichtspalte sind beispielsweise durch die US-A-4,218,066 bekannt.

Um bei der erforderlichen weitgehenden Verringerung der geschäumten Kunststoffschicht eine Restschicht von ausreichender Dicke von z.B. weniger als 0,5 mm zu erhalten, wie sie als Beispiel im linken Teil der Fig.1 dargestellt ist, ist es erforderlich, die Blasen entsprechend gross, z.B. mit 0,8 mm im Durchmesser auszubilden. Die hierfür erforderliche verfahrenstechnischen Bedingungen sind hinsichtlich z.B. Mischungsverhältnis der zu schäumenden Kunststoffmischung, Art der Vorbereitung der zu beschichteten Fläche, Oberflächenstruktur, Entfettung, Temperatur u.s.w. ausreichend bekannt.

Das Abtragen der geschäumten Kunststoffschicht kann auf verschiedene Weise erfolgen, z.B. durch Fräsen, Drehen oder Schleifen. Dabei ist zu beachten, dass unter Berücksichtigung eines eventuellen späteren zusätzlichen Einschleifens beim Einlaufen einer betreffenden Maschine, das Verhältnis der Tiefe zur Weite der Vertiefungen ausreichend sein muss, um einen guten Labyrintheffekt im Dichtspalt zu erzielen. Dies wird beispielsweise erreicht, wenn die Blasen um 30 bis 60% ihres Durchmessers aufgeschnitten werden, so dass die somit entstehenden Vertiefungen 8 gegenüber benachbarten Vertiefungen 8 durch mindestens angenähert senkrecht von der Grundfläche 5 weggerichtete, frei endende membranartige Wände 9 begrenzt sind.

Der Aufbau und die Wirkungsweise der Drehkolbenmaschinen nach Fig.3 und 4 ist bekannt durch die DE-A- 34 32 915 (US-A-4,714, 417 und US-A-4,801,255). Sie hat einen Innenläufer 11 und einen Aussenläufer 12, die sich um feststehende geometrische Achsen 13 und 14 drehen, so dass hohe Drehgeschwindigkeiten möglich sind. Die Umfangsfläche 15 und die Seitenflächen 16,17 des Innenläufers 11 sind mit der Kunststoffschicht 18 einer erfindungsgemässen Abdichtung versehen, so dass zumindest die die Umfangsfläche 15 überziehende Kunststoffschicht 18 Zentrifugalkräften ausgesetzt ist, die radial nach aussen in Richtung der Oeffnung 20 der Vertiefungen 8 wirken, so dass sich in den Vertiefungen 8 keine Verunreinigungen ansammeln können und ihre Labyrinthwirkung erhalten bleibt. Eine erfindungsgemässe Abdichtung des Innenläufers 11 ist somit gegenüber dem Umfangsteil 21 des Maschinengehäuses im Bereich 22, gegenüber den Gehäuseendteilen 23,24 und gegenüber den Innenflächen 26 des Aussenläufers 12 vorhanden. Obwohl im dargestellten Ausführungsbeispiel nicht gezeigt, kann die Kunststoffschicht einer erfindungsgemässen Abdichtung auch an dem Aussenläufer 12, bevorzugt an dessen Aussenflächen 28 oder auch an der Innenfläche 29 des Gehäuses vorgesehen sein.

Die Fig.5 bis 8 zeigen Abdichtungen einer schnell drehenden Maschinenwelle 30 gegenüber einem stationären Gehäuse 31, wobei die die Vertiefungen 8 aufweisende Kunststoffschicht 32, 32′ vorzugsweise entsprechend Fig.5 unmittelbar auf der Welle 30 oder entsprechend Fig.6 an einer auf der Welle 30 montierten Hülse 34 vorgesehen ist. Nach Fig.6 ist ausserdem am Maschinengehäuse 31 eine Gegenhülse 35 der Abdichtung vorgesehen, an der die Kunststoffschicht optimale Einlaufeigenschaften hat. Auch nach Fig.7 ist die Kunststoffschicht 32" der Abdichtung an einer Hülse 36 vorgesehen, die in einer Gehäusebohrung 37 gehalten ist. Diese äussere Anordnung der das Labyrinth bildenden Kunststoffschicht entspricht der in Fig.8 gezeigten bekannten Anordnung einer herkömmlichen Labyrinthdichtung 38.

Die Fig.9 und 10 zeigen die Abdichtung des Seitenteils 40′ des Aussenläufers 12 einer Drehkolbenmaschinen der Art nach Fig.3, 4 gegenüber einem Gehäuseendteil 24′. Nach Fig.9 ist die Kunststoffschicht 41 in Form eines flachen Kreisringes in einer radial zur Drehachse 14 des Aussenläufers 12 gerichteten Ebene angeordnet und verläuft parallel zu einer radial gerichteten Fläche 42 des Gehäuseendteiles 24′. Im Beispiel nach Fig.10 umschliesst die Kunststoffschicht 44 der Abdichtung den Eckbereich 45 des Aussenläufers in rechtwinkliger Form und setzt sich in nicht dargestellter Weise in die Umfangsfläche des Aussenläufers 12 fort.

Fig.11 zeigt eine erfindungsgemässe Abdichtung an einer als Roots-Lader ausgeführten aussenachsigen Drehkolbenmaschine. Dabei ist die Kunststoffschicht 47 an den radial gerichteten Seitenflächen 48,49 und an der Umfangsfläche z.B. von nur einem der Läufer 50,51 vorgesehen. Es versteht sich, dass die Kunststoffschicht verschieden verteilt sein kann, um eine erfindungsgemässe, vorteilhafte Abdichtung zu erzielen. Beispielsweise kann der Teil 52 der Gehäuseinnenfläche eine nicht dargestellte Kunststoffschicht aufweisen, an dem sich die diese Kunststoffschicht nicht aufweisende Oberfläche 53 des Läufers 50 entlang bewegt.

Beim Ausführungsbeispiel der Fig.12,13 hat die Kunststoffschicht 55 im Querschnitt einen kontinuierlichen Verlauf entlang der mäanderförmig verlaufenden Kontur der Innenfläche des Maschinengehäuses 56. Dieses Ausführungsbeispiel veranschaulicht den Vorteil, der durch die Möglichkeit des Aufbringens der Kunststoffschicht im Lackierverfahren gegeben ist. Auch bei einem solchen Spiralverdichter kann die Kunststoffschicht in nicht dargestellter Weise vorzugsweise auf den äusseren Flächen 57,58,60,61 des Rotors 59 vorgesehen sein, so dass seine Bewegung die Reinhaltung der Vertiefungen 8 der Kunststoffschicht 55 bewirkt.

Eine nähere Beschreibung der Konstruktion der Maschinen der Fig. 11 bis 13 erübrigt sich, da diese in grosser Anzahl verwirklicht worden sind.

Die aufgabengemäss geringe thermische Isolierung, die sich durch die Kunststoffschicht gemäss der Erfindung ergibt, wird anschaulich durch einen Vergleich der Wärmeleitfähigkeiten von Aluminium, aus dem z.B. ein die Kunststoffschicht tragender Läufer besteht, Kunststoff und Schaumkunststoff. Das Verhältnis beträgt 1 : 0,001: 0,0001. Dabei ist zu beachten, dass die Dicke der verbleibenden isolierenden Schicht aus Kunststoff am Boden der Vertiefungen gegenüber der Gesamtdicke der die Vertiefungen aufweisenden Kunststoffschicht vernachlässigbar gering ist.

## Patentansprüche

1. Abdichtung zwischen relativ zueinander bewegten Maschinenteilen durch deren dichtspaltbildende Annäherung, mit einer auf einer Grundfläche (5) haftenden Kunststoffschicht (1,18, 32,32',41,44,47,55) an einer der dichtspaltbildend einander zugekehrten Flächen, die nach aussen offene Vertiefungen (8) in Form von teilweise abgeschnittenen Blasen einer Schaumkunststoffstruktur aufweist, dadurch gekennzeichnet, dass die nach aussen offenen Vertiefungen (8) in dichter Anordnung nebeneinander, zumindest bis nahe an die Grundfläche (5) heranreichen und zumindest der überwiegende Teil der Kunststoffschicht (1,18,32,32',41,44,47,55) im wesentlichen frei von geschlossenen Blasen ist.

2. Abdichtung nach Anspruch 1, dadurch gekennzeichnet, dass die Vertiefungen (8) der Kunststoffschicht (1,18,32,32',41, 44,47,55) gegenüber benachbarten Vertiefungen durch mindestens angenähert senkrecht von der Grundfläche weggerichtete, frei endende membranartige (9) Wände begrenzt sind.

3. Abdichtung nach Anspruch 1 oder 2, dadurch gekennzeichnet, dass die Vertiefungen (8) durch eine aus dem Material der Kunststoffschicht bestehende dünne Bodenwand (7) begrenzt sind, die an der die Haftfläche der Kunststoffschicht bildenden Grundfläche (5) des Maschinenteiles (2) haftet.

4. Abdichtung nach einem der Ansprüche 1 bis 3, dadurch gekennzeichnet, dass eine Vertiefungen (8) aufweisende Kunststoffschicht an der der Zentrifugalkraft ausgesetzten Oberflächenbereichen eines rotierenden Maschinenteils vorgesehen ist, so dass die Vertiefungen (8) selbstreinigend sind.

5. Abdichtung nach einem der Ansprüche 1 bis 4, dadurch gekennzeichnet, dass die Dicke der Kunststoffschicht (1,18,32, 32',41,44, 47,55) weniger als 0,5 % der senkrecht zu ihr gemessenen grössten Abmessung des mit ihr versehenen Maschinenteiles beträgt.

6. Abdichtung nach Anspruch 1, dadurch gekennzeichnet, dass auf eines der in dichtspaltbildende Annäherung mit einem anderen Maschinenteil gelangende Teile nach Vorbereitung dieses Teiles zumindest in einem begrenzten Bereich eine zur Schaumbildung vorbereitete Kunststoffmischung gesprüht wird und nach Schäumen und Aushärten des Kunststoffs die Schicht so weit abgetragen wird, bis die in der untersten Schicht entstandenen Blasen nach aussen geöffnet sind.

7. Abdichtung nach Anspruch 6, dadurch gekennzeichnet, dass die Kunststoffschicht so weit abgetragen wird, dass sie nach Zuordnung des anderen Maschinenteiles der Abdichtung an diese im wesentlichen spaltfrei angrenzt, so dass die Dicke der Kunststoffschicht beim Einlaufen der Abdichtung durch Schleifkontakt mit diesem anderen Maschinenteil weiter abgetragen wird und sich an der Abdichtung ein minimaler Arbeitsspalt ergibt, wobei die Kunststoffschicht auf eine durchschnittliche Blasengrösse aufgeschäumt wird, deren Durchmesser grösser ist als der Abstand der die Kunststoffschicht tragenden Grundfläche von der dichtspaltbildenden Oberfläche des gegenüberliegend angeordneten Maschinenteils.

8. Rotationskolbenmaschine mit einer Abdichtung nach einem der Ansprüche 1 bis 7, wobei mindestens ein Läufer (11,12,30, 50,51,59) in einem Gehäuse (21,31,52,56) eingeschlossen ist und zwischen mindestens einem Läufer (11,12,30,50,51,59) und der Gehäusewand eine Abdichtung vorgesehen ist, wobei an einer der Flächen der an der Abdichtung einander gegenüber angeordneten Flächen der relativ zueinander bewegten Teile eine Kunststoffschicht (1,18,32,32',41,44,47, 55) vorgesehen ist, dadurch gekennzeichnet, daß die Kunstoffschicht in bienenwabenartiger Anordnung nebeneinanderliegende, nach aussen offene Vertiefungen (8) aufweist, die zumindest bis nahe an die Grundfläche (5) heranreichen, an der die Kunststoffschicht haftet, wobei zumindest der überwiegende Teil der Kunststoffschicht (1,18,32,32',41,44,47, 55) im wesentlichen frei von geschlossenen Blasen ist.

9. Rotationskolbenmaschine nach Anspruch 8, dadurch gekennzeichnet, dass die Kunststoffschicht (18,32,32'41,44,47) an den Oberflächen des mindestens einen Läufers (11,30,51) vorgesehen ist, an denen die Zentrifugalkraft von der Oberfläche weggerichtet ist.

## Claims

1. Seal between machine parts moving relative to one another through their sealing gap-forming approximation, with a plastic layer (1,18,32,32',41,44,47,55) adhering to a base surface (5) on one of the sealing gap-forming facing surfaces, which is provided with outwardly open depressions (8) in the form of partly cut off voids of an expanded plastic structure, characterized in that the outwardly open depressions (8) are provided in closely juxtaposed manner and extend at least close to the base surface (5), at least most of the plastic layer (1,18,32, 32',41,44,47,55) being free from closed voids.

2. Seal according to claim 1, characterized in that the depressions (8) of the plastic layer (1, 18, 32, 32', 41, 44, 47, 55) are bounded with respect to adjacent depressions by freely terminating diaphragm-like walls (9) directed at least approximately perpendicularly away from the base surface.

3. Seal according to claims 1 or 2, characterized in that the depressions (8) are bounded by a thin base wall (7) made from the material of the plastic layer and which adhere to the base surface (5) of the machine part (2) forming the adhesive base of the plastic layer.

4. Seal according to one of the claims 1 to 3, characterized in that a plastic layer having depressions (8) is provided on the surface areas of a rotary machine part exposed to centrifugal forces, so that the depressions (8) are self-cleaning.

5. Seal according to one of the claims 1 to 4, characterized in that the thickness of the plastic layer (1, 18, 32, 32', 41, 44, 47, 55) is less than 0.5% of the greatest size, measured at right angles thereto, of the machine part provided therewith.

6. Seal according to claim 1,
characterized in that on one of the parts passing in sealing gapforming approximation to another machine part, following the preparation of the said part at least in an adjacent area, is sprayed with a plastic mixture prepared for foam formation and following expansion and curing of the plastic , the layer is removed to such an extend that the voids formed in the bottom layer are open to the outside.

7. Seal according to claim 6, characterized in that the plastic layer is removed to such an extent that following the association of the other machine part the seal is adjacent thereto in substantially gap-free manner, so that the thickness of the plastic layer on running in the seal is further removed by grinding contact with said other machine part and a minimum working clearance is obtained on the seal, the plastic layer being expanded to an average void size, whose diameter is larger than the spacing from the base surface carrying the plastic layer to the sealing gap-forming surface of the facing machine part.

8. Rotary piston machine with a seal according to one of the claims 1 to 7, in which at least one rotor (11, 12, 30, 50, 51, 59) is enclosed in a casing (21, 31, 52, 56) and between at least one rotor (11, 12, 30, 50, 51, 59) and the casing wall is provided a seal characterized in that on one of the surfaces of the parts moving relative to one another is provided a plastic layer (1, 18, 32, 32', 41, 44, 47, 55), which has in a honeycomb arrangement juxtaposed, outwardly open depressions (8), which extend at least close to the base surface (5) to which the plastic layer adheres.

9. Rotary piston machine according to claim 8, characterized in that the plastic layer (18, 32, 32', 41, 44, 47) is provided on the surfaces of at least one rotor (11, 30, 51), on which the centrifugal force is directed away from the surface.

## Revendications

1. Elément d'étanchéité entre deux pièces de machine mines l'une par rapport à l'autre, résultant du rapprochement de ces pièces avec formation d'une fente d'étanchéité, avec une couche de matière plastique (1, 18, 32, 32', 41, 44, 47, 55) adhérant à une couche de base (5) sur une des faces se faisant vis-à-vis formant la fente d'étanchéité, couche en matière plastique qui présente des renfoncements (8) ouverts vers l'extérieur sous forme de bulles partiellement sectionnées d'une structure de matière plastique mousse, caractérisé par le fait que les renfoncements (8) ouverts vers l'extérieur en disposition dense côte à côte atteignent au moins la proximité de la surface de base (5) et qu'au moins la majeure partie de la couche de matière plastique (1, 18, 32, 32', 41, 44, 47, 55) est en substance exempte de bulles.

2. Elément d'étanchéité suivant la revendication 1, caractérisé par le fait que les renfoncements (8) de la couche de matière plastique (1, 18, 32, 32', 41, 44, 47, 55) sont à l'égard des renfoncements voisins séparés par des parois (9) ayant la nature de membranes, issues au moins sensiblement verticalement de la surface de base et se terminant librement.

3. Elément d'étanchéité suivant la revendication 1 ou la revendication 2, caractérisé par le fait que les renfoncements (8) sont délimités par une mince paroi de base (7) constituée par le matériau de la couche de matière plastique, paroi qui adhère à la surface de base (5) constituant la surface d'adhésion de la couche de matière plastique de la pièce de machine (2).

4. Elément d'étanchéité suivant l'une quelconque des revendications de 1 à 3, caractérisé par le fait qu'une couche de matière plastique présentant des renfoncements (8) est prévue sur des régions superficielles exposées à l'action de la force centrifuge d'une pièce de machine rotative, de telle sorte que les renfoncements (8) sont auto-nettoyants.

5. Elément d'étanchéité suivant l'une quelconque des revendications de 1 à 3, caractérisé par le fait que l'épaisseur de la couche en matière plastique (1, 18, 32, 32', 41, 44, 47, 55) est inférieure à 0.5% de la dimension maximale mesurée dans le sens perpendiculaire à la couche de la pièce de machine qui en est dotée.

6. Elément de machine suivant la revendication 1, caractérisée par le fait que sur une des pièces de machine qui par rapprochement avec une autre pièce de machine forme la fente d'étanchéité est, après préparation de cette pièce, pulvérisé au moins sur une zone limitée un mélange de matière plastique préparé en vue d'une formation de mousse, et par le fait qu'après la transformation en mousse et durcissement de la matière plastique, la couche est raclée jusqu'à ce que les bulles formées dans la couche inférieure soient ouvertes vers l'extérieur.

7. Elément d'étanchéité suivant la revendication 6, caractérisé par le fait que la couche de matière plastique est raclée dans une mesure telle qu'après la mise en place de l'autre pièce de machine elle lui est contigue en substance sans fente, de telle sorte lors du rodage de l'élément d'étanchéité, l'épaisseur de la couche de matière plastique est raclée à un degré plus fort par contact de polissage avec cette autre pièce de machine et qu'il se forme au niveau du joint d'étanchéité une fente de travail minimale, la couche de matière plastique étant transformée en mousse avec une grandeur de bulle moyenne dont le diamètre est supérieur à la distance entre la surface de base portant la couche de matière plastique d'une part et la surface formant la fente d'étanchéité de la pièce de machine située vis-à-vis d'autre part.

8. Machine à pistons rotatifs avec un élément d'étanchéité suivant l'une quelconque des revendications de 1 à 7, dans laquelle au moins un rotor (11, 12, 30, 50, 51, 59) est enfermé dans un carter (21, 31, 52, 56) et dans laquelle entre au moins un rotor (11, 12, 30, 50, 51, 59) et la paroi du carter est prévu un élément d'étanchéité, et dans laquelle sur une des surfaces se faisant vis-à-vis de l'élément d'étanchéité des pièces mobiles l'une par rapport à l'autre est prévue une couche de matière plastique (1, 18, 32, 32', 41, 44, 47, 55), caractérisée par le fait que la couche de matière plastique présente en disposition en nid d'abeille et côte à côte des renfoncements (8) ouverts vers l'extérieur, qui arrivent au moins jusqu'à près de la surface de base (5) à laquelle adhère la couche de matière plastique, et où au moins la majeure partie de la couche de matière plastique (1, 18, 32, 32', 41, 44, 47, 55) est en substance exempte de bulles fermées.

9. Machine à pistons rotatifs suivant la revendication 8, caractérisée par le fait que la couche de matière plastique (18, 32, 32', 41, 44, 47) est prévue sur les surfaces d'au moins un rotor (11, 30, 51) où la force centrifuge agit dans un sens d'éloignement de la surface.
